# EUROPÄISCHE PATENTSCHRIFT

(11) **EP 0 369 256 B1**
(45) Veröffentlichungstag und Bekanntmachung des Hinweises auf die Patenterteilung: **11.01.1995**
(21) Anmeldenummer: 89120370.5
(22) Anmeldetag: 03.11.1989
(51) Int. Cl.: E06C 1/22, E06C 1/32, E06C 7/44

(54) **Gelenkleiter**
Hinge ladder
Echelle à articulation

(30) Priorität: 12.11.1988 DE 8814195 U
(43) Veröffentlichungstag der Anmeldung: 23.05.1990
(62) Teilanmeldung aus: 90116232.1
(73) Patentinhaber: KRAUSE-WERK GMBH & CO. KG, D-36295 Alsfeld (DE)
(72) Erfinder: Krause, Günther, D-6320 Alsfeld (DE)
(74) Vertreter: Missling, Arne, Dipl.-Ing.

(56) Entgegenhaltungen:
- DE-A- 2 750 665
- DE-A- 3 446 255
- DE-U- 1 899 089
- GB-A- 2 081 793
- US-A- 4 376 470
- US-A- 4 407 045

## Beschreibung

Die Erfindung betrifft eine Gelenkleiter mit zwei über Gelenke verbundenen Leiterelementen, welche jeweils mehrere an zueinander parallelen Holmen befestigte Sprossen umfassen, wobei längsverschiebbar an jedem Leiterelement ein Teleskopleiterelement gelagert ist, welches mittels einer Verrastungseinrichtung höhenveränderbar an dem Leiterelement fixierbar ist, wobei die Holme des Teleskopleiterelementes jeweils gegen die Außenseiten der Holme des Leiterelementes anliegen und diese zumindest teilweise umgreifen, wobei weiterhin die Holme jedes Teleskopleiterelementes einen im weseiltlichen U-förmigen Querschnitt aufweisen, und wobei die Verrastungseinrichtung zumindest einen Rastknopf umfaßt, welcher verschiebbar am Teleskopleiterelement gelagert und in die stirnseitigen Ausnehmungen der Sprossen des Leiterelementes einführbar ist.

Bei bekannten Teleskopleitern erweist es sich stets als Problem, die einzelnen Leiterelemente der Teleskopleiter gegenseitig zu verbinden und zu sichern. Hierfür wurden vielfältige Konstruktionen vorgeschlagen, welche beispielsweise Klemmelemente oder Schraubelemente enthalten.

Die den nächstkommenden Stand der Technik bildende DE-A-3 446 255 zeigt einen Rastknopf, welcher verschiebbar an einem Holm eines Leiterelementes gelagert ist. Der Rastknopf weist eine im wesentliche U-förmige Gestalt auf und ist so ausgebildet, daß der eine Schenkel an dem Leiterelement gelagert ist, während der andere Schenkel des U-förmigen Profiles in Ausnehmungen des zweiten Holms des anderen Leiterelementes einführbar ist. Zur Verwendung eines derartigen Rastknopfes ist es erforderlich, daß die beiden Leiterelemente im wesentlichen parallel zueinander angeordnet sind, da sich jeweils die beiden Schenkel des U-Profils in Eingriff mit einem Leiterelement befinden müssen. Daraus ergibt sich ein entscheidender Nachteil, welcher darin besteht, daß, bedingt durch den zum Verschieben der Leiterelemente erforderlichen Abstand zwischen den jeweiligen Holmen die Verbindung mittels des Rastknopfes nicht sehr stabil ist. Weiterhin besteht die Gefahr, daß der Rastknopf durch unsachgemäße Handhabung während der Benutzung der Leiter gelöst wird, so daß die Leiter nicht mehr die erforderliche Stabilität aufweist.

Ein ähnliches Verrastungselement ist aus der US-A-4,376,470 bekannt, auch hier ist der Rastknopf im wesentlichen in Form eines U-förmigen Elementes ausgebildet.

Der Erfindung liegt die Aufgabe zugrunde, eine Gelenkleiter der eingangs gennannten Art zu schaffen, welche bei einfachem Aufbau und einfacher Handhabbarkeit eine sichere Verrastung der einzelnen Leiterelemente sicherstellt.

Erfindungsgemäß wird die Aufgabe durch die Merkmalskombination des Anspruchs 1 gelöst.

Die Erfindung zeichnet sich durch eine Reihe erheblicher Vorteile aus. Die erfindungsgemäße Anordnung und Lagerung des Rastknopfes stellt sicher, daß Fehlfunktionen ausgeschlossen sind, da der Holm des äußeren Leiterelementes den Holm des inneren Leiterelementes umgreift und somit der Rastknopf nur in einer Richtung so verstellt werden muß, daß er in Eingriff mit dem innenliegenden Holm des jeweiligen Leiterelementes bringbar ist. Hierdurch wird ein hohes Maß an Betriebssicherheit erreicht, da Verkippungen, Verkantungen o.ä. vollständig ausgeschlossen werden können. Ein weiterer, wesentlicher Vorteil der erfindungsgemäßen Verrastung besteht darin, daß diese besonders einfach herstellbar ist, da die Führungsbuchse lediglich in eine Ausnehmung des Holmes eingesetzt werden muß, es sind keine Schweißarbeiten erforderlich, welche zu einer Materialschwächung führen könnten. Die Buchse kann somit entweder dauerhaft oder lösbar an dem Holm angebracht werden, so daß sich insbesondere bei universell einsetzbaren Leitern die Möglichkeit ergibt, die Verrastungsvorrichtung an gewünschter Stelle einzusetzen.

Aus den abhängigen Ansprüchen und der nachfolgenden Beschreibung ergeben sich weitere Vorteile der erfindungsgemäßen Gelenkleiter.

Da das der Verlängerung dienende Teleskopleiterelement erfindungsgemäß jeweils an dem Leiterelement gelagert ist, ist es möglich, das Leiterelement in üblicher Weise auszugestalten, das heißt eine handelsübliche Gelenkleiter mittels des Teleskopleiterelementes so auszurüsten, daß diese über einen großen Höhenbereich höhenveränderbar einstellbar ist. Weiterhin wird durch das Teleskopleiterelement die Festigkeit des Leiterelements der Gelenkleiter nicht beeinflußt, da keine das Leiterelement schwächende Anbauten erforderlich sind. Zusätzlich können die beiden Leiterelemente über ein übliches Gelenk miteinander verbunden werden.

Gemäß der Erfindung ist vorgesehen, daß die Holme des Teleskopleiterelements jeweils gegen die Außenseite der Holme des Leiterelements anliegen und die Holme zumindest teilweise umgreifen. Dabei weisen die Holme des Teleskopleiterelements einen im wesentlichen U-förmigen Querschnitt auf. Durch diese Ausgestaltungsform der Holme des Teleskopleiterelements ist es möglich, dieses fest und kippsicher an dem jeweiligen Leiterelement zu lagern, ohne daß die Gefahr besteht, daß die Profile der Holme und/oder der Sprossen des Leiterelementes beschädigt werden, da eine großflächige Berührugsfläche zwischen den Holmen des Teleskopleiterelements und den Holmen des Leiterelements vorhanden ist.

Um die Herstellungskosten zu senken und um den Aufbau der erfindungsgemäßen Gelenkleiter zu vereinfachen, kann es sich als besonders günstig erweisen, wenn die Sprossen des Teleskopleiterelements in Form von an ihren Enden zusammengepreßten Hohlprofilen ausgebildet sind. Es ist bei dieser Ausgestalltung nicht erforderlich, zusätzliche Deckkappen oder ähnliches an den Enden der Sprossen vorzusehen. Weiterhin wird die Verletzungsgefahr minimiert, da keine oder nur unerhebliche Kannten vorhanden sind. In einer Weiterbildung der Erfindung erweist es sich weiterhin als besonders günstig, wenn die Holme des Teleskopleiterelements jeweils eine Längsnut aufweisen, in welchen die Enden der Sprossen, d.h., die zusammengepreßten Endbereiche befestigt sind. Zum einen kann auf diese Weise eine besonders sichere Lagerung der Sprossen erfolgen, zum anderen wird der Endbereich der Sprossen umgriffen, so daß offenliegende scharfe Kanten, welche zu Verletzungen führen können, vermieden werden. Weiterhin ist es bei dieser Ausgestaltungsform möglich, die Sprossen mittels nur einer einzigen Schweißnaht fest mit dem jeweiligen Holm zu verbinden. Durch diese Maßnahme werden zum einen die Herstellungskosten erheblich gesenkt, zum anderen erweist es sich aus optischen Gründen als besonders vorteilhaft, nur eine einzige Schweißnaht verwenden zu müssen.

Die erfindungsgemäße Verrastungseinrichtung umfaßt zumindest einen Rastknopf, welcher verschiebbar am Holm des jeweiligen Teleskopleiterelements gelagert und in die stirnseitigen Ausnehmungen der Sprossen des Leiterelements einführbar ist. Da üblicherweise die Sprossen in Form von Hohlprofilen ausgebildet sind, welche durch Ausnehmungen der jeweiligen Holme durchgesteckt und umgebördelt werden, sind bereits Ausnehmungen vorhanden, welche für die Verrastungseinrichtung verwendet werden können. Zusätzliche Ausnehmungen, Einkerbungen oder ähnliches an den Holmen des Leiterelements sind somit nicht erforderlich. Das Leiterelement wird deshalb durch die Anbringung der Verrastungseinrichtung nicht geschwächt. Weiterhin besteht nicht die Gefahr, daß die Profile des Leiterelementes beschädigt werden. Da weiterhin der Rastknopf an dem Holm des jeweiligen Teleskopleiterelements gelagert ist, ist stets eine optimale Zuordnung der Verrastungseinrichtung zu dem Holm des Teleskopleiterelements gewährleistet, so daß für eine ausreichende Kippsicherheit gesorgt ist.

Der Rastknopf umfaßt einen Bolzen, welcher mittels eines Rastelements in zumindest zwei unterschiedlichen längsverschobenen Positionen verrastbar ist. Es ist somit möglich, den Rastknopf in einem arretierten Zustand sowie in einem gelösten Zustand zu verrasten. Dadurch wird zum einen vermieden, daß sich die Verrastungseinrichtung während des Gebrauchs der Gelenkleiter von selbst löst und zum anderen ist sichergestellt, daß das Teleskopleiterelement relativ zu den Leiterelementen der Gelenkleiter verschoben werden kann, ohne daß in unbeabsichtigter Weise der Rastknopf die Verschiebung verhindert.

In einer weiteren, besonders günstigen Ausgestaltung der erfindungsgemäßen Gelenkleiter ist vorgesehen, daß an den oberen Enden der Holme zumindest eines Teleskopleiterelements jeweils ein Verbindungselement gelagert ist, welches an dem oberen Ende des jeweiligen Holms des anderen Teleskopleiterelements befestigbar ist. Bei dieser Ausgestaltungsform ist es erfindungsgemäß möglich, die beiden Teleskopleiterelemente von den Leiterelementen zu trennen und separat miteinander zu verbinden. Die Bedienungsperson erhält somit die Möglichkeit, aus den durch das Gelenk verbundenen Leiterelementen und den beiden miteinander verbundenen Teleskopleiterelementen jeweils 2 Doppelleitern zu bilden, über welche eine Bohle oder ähnliches gelegt werden kann, um ein Arbeitsgerüst zu bilden. Durch die Möglichkeit, die Teleskopleiterelemente von den Leiterelementen der Gelenkleiter zu trennen, besteht weiterhin die Möglichkeit, das Gesamtgewicht der Gelenkleiter zu reduzieren, falls diese bei einer nur geringen erforderlichen Arbeitshöhe transportiert werden soll.

Zur sicheren Verbindung der beiden Teleskopleiterelemente dient erfindungsgemäß ein Verbindungselement in Form einer an den jeweiligen Holm schwenkbar gelagerten Lasche, deren freies Ende mit einer Ausnehmung zur Durchführung des Rastknopfes des jeweils anderen Teleskopleiterelements versehen ist.

Erfindungsgemäß ist es somit möglich, die Rastknöpfe der Teleskopleiterelemente dazu zu verwenden, die beiden Teleskopleiterelemente mittels des Verbindungselements zu verbinden. Diese Ausgestaltungsform bringt den Vorteil mit sich, daß Beschädigungen der Profile der Teleskopleiterelemente vermieden werden, da die Befestigungsstellen der Rastknöpfe, über welche die Krafteinleitung erfolgt, bereits eine ausreichende Festigkeit aufweisen. Weiterhin kann es sich als günstig erweisen, wenn das obere Ende des Holms des Teleskopleiterelements mit einer schlitzartigen Ausnehmung zur Durchführung der Lasche versehen ist. Da der Ort der Befestigung der Lasche festgelegt ist, kann die schlitzartige Ausnehmung so ausgebildet sein, daß sich diese nur über einen geringen Bereich der Gesamtlänge das Holmes erstreckt. Dies beeinträchtigt nicht die Gesamtfestigkeit des Teleskopleiterelements, gibt jedoch die Möglichkeit, gezielte Anlageflächen für die Lasche zu schaffen, um eine ausreichend stabile Befestigung der oberen Bereiche der Holme zu gewährleisen. Dabei ist insbesondere darauf hinzuweisen, daß die Abstützung der oberen Bereiche der Holme nicht direkt gegeneinander, sondern jeweils gegen den Rastknopf bzw. die Lasche erfolgt, so daß Beschädigungen des Profils der Holme vermieden werden.

Bevorzugterweise ist die Lasche schwenkbar unterhalb des jeweils zugeordneten Rastknopfes gelagert. Da bei einer Verbindung der oberen Bereiche der Holme des Teleskopleiterelementes die Lasche unter Belastung nach oben verschwenkt wird, kommt diese in Anlage an den Rastknopf bzw. an dessen Bolzen und wird von diesem abgestützt. Auch dies vermeidet Beschädigungen des Profils der Holme des Teleskopleiterelements.

Um die erfindungsgemäße Gelenkleiter auch auf unebenem Untergrund, beispielsweise auf Treppen oder ähnlichem sicher aufstellen zu können, kann es sich als besonders günstig erweisen, daß am unteren Ende des Holms des Teleskopleiterelements jeweils eine Verlängerungsstrebe gelagert ist. Es ist somit möglich, jeden der Holme einzeln in seiner Länge zu variieren. Die Verlängerungsstrebe ist bevorzugterweise längs des Holms verschiebbar und mittels einer Feststelleinrichtung feststellbar. Dabei kann es sich als günstig erweisen, die Verlängerungsstrebe mit einem Querschnitt auszubilden, welcher in etwa dem Querschnitt der Leiterelemente entspricht, so daß ein fester Halt an dem Holm des Teleskopleiterelementes sichergestellt ist.

Zur Erhöhung der Kippsicherheit der erfindungsgemäßen Gelenkleiter kann es sich weiterhin als günstig erweisen, die unteren Enden der Holme des Teleskopleiterelements seitlich auszustellen.

Die erfindungsgemäße Gelenkleiter ist, wie beschrieben, aus einfachen, kostengünstig herstellbaren Einzelteilen aufgebaut und einfachst herstellbar. Aus alledem ergeben sich sehr niedrige Gesamtkosten und eine wirtschaftliche Fertigungsmöglichkeit

Bei einer entsprechenden Ausgestaltung des Gelenks, welches die beiden Leiterelemente verbindet, ist es möglich die beiden Leiterelemente aus der Ruheposition in eine zueinander fluchtende, um 180° verschwenkte Position zu bringen, so daß die erfindungsgemäße Gelenkleiter als Anlegeleiter verwendbar ist. Durch die Teleskopleiterelemente läßt sich dabei eine sehr große Arbeitshöhe erreichen.

Im folgenden wird die Erfindung anhand eines Ausführungsbeispiels in Verbindung mit der Zeichnung beschrieben. Dabei zeigt:
- Figur 1: eine Seitenansicht der erfindungsgemäßen Gelenkleiter in einem betriebsbereiten Zustand
- Figur 2: eine Seitenansicht der oberen Enden der miteinander verbundenen Holme der Teleskopleiterelemente
- Figur 3: eine stirnseitige Ansicht auf die in Figur 1 dargestellte Gelenkleiter,
- Figur 4: eine Schnittansicht entlang der Linie IV-IV von Figur 1
- Figur 5: eine Detail-Seitenansicht gemäß der Blickrichtung V der Figur 1 und
- Figur 6: eine Schnittansicht entlang der Linie VI-VI von Figur 1.

Die erfindungsgemäße Gelenkleiter umfaßt zwei Leiterelemente 1, welche mittels eines an ihrem oberen Ende angeordneten Gelenks 6 miteinander verbunden sind. Das Gelenk 6 ist in üblicher Weise ausgebildet und in bestimmten Schwenkwinkeln arretierbar.

Die Leiterelemente 1 umfassen jeweils zwei Holme 2, in welche mehrere Sprossen 3 eingesetzt sind. Wie aus Figur 4 ersichtlich, weisen die Holme 2 einen rechteckigen Querschnitt auf und sind mit viereckigen oder quadratischen Ausnehmungen versehen, in welche die Sprossen 3, welche ebenfalls in Form eines Hohlprofils ausgebildet sind, passend einsetzbar sind. Die äußeren Enden der Sprossen 3 sind jeweils mittels einer Umbördelung 18 an den Sprossen 3 befestigt. Dabei ist der Innenraum der Hohlprofile der Sprossen 3 von der Außenseite der Holme 2 aus zugänglich.

An den Holmen 2 der Leiterelemente 1 sind jeweils Teleskopleiterelemente 4 gelagert, welche jeweils zwei Holme 7 und mehrere Sprossen 8 umfassen. Die Ausgestaltung der Teleskopleiterelemente wird im Einzelnen noch näher beschrieben. Die Teleskopleiterelemente sind längs der Leiterelemente 1 verschiebbar und mittels Verrastungseinrichtungen 5 in ihrer jeweiligen Stellung fixierbar. An den unteren Enden tragen die Holme 7 jeweils einen Standfuß 19.

In Figur 4 ist ein Schnitt entlang der Linie IV-IV von Figur 1 dargestellt. Dabei ist zu sehen, daß der Holm 7 des Teleskopleiterelements im wesentlichen einen U-förmigen Querschnitt aufweist und den Holm 2 des Leiterelements 1 an drei Seiten umgreift. An einer Außenseite des U-förmigen Querschnitts ist eine Längsnut 9 ausgebildet.

Die Sprossen 8 des Teleskopleiterelements 4 sind ebenfalls in Form eines, bevorzugterweise quadratischen, Hohlprofils ausgebildet und an ihren Enden so gequetscht, daß die Enden in die Längsnut 9 einführbar sind. Die Befestigung der Sprossen 8 an dem Holm 9 erfolgt mittels einer Schweißnaht 20.

An der Seitenfläche des Holms 7 ist eine Ausnehmung ausgebildet, in welche eine Führungsbuchse 21 eingesetzt ist, in welcher ein Rastknopf 10 bzw. dessen Bolzen 11 gelagert ist. Der Rastknopf 10 bzw. der Bolzen 11 ist verschiebbar in einer Führungsbuchse 21 gelagert, welche zylinderrohrförmig ausgestaltet ist. Die zylinderrohrförmige Führungsbuchse ist in eine Ausnehmung des Holmes 7 eingesetzt, wie in Fig. 4 dargestellt. An ihrem einen Ende umfaßt die Führungsbuchse 21 einen Ringflansch, dessen Außendurchmesser größer ist, als der Innendurchmesser der Ausnehmung des Holmes 7. Somit ist eine einseitige Anlage der Führungsbuchse 21 sichergestellt. Die Führungsbuchse 21 ist, wie insbesondere aus Figur 2 ersichtlich, mit einer Nut 22 versehen, in welcher ein Rastelement 12, bevorzugterweise in Form eines drahtförmigen Federelementes, angeordnet ist. Am Außenumfang des Bolzens 11 des Rastknopfes 10 sind zwei Ringnuten 23, 24 vorgesehen, wobei die Ringnut 24 am äußersten Endbereich des Bolzens 11 vorgesehen ist, während die Ringnut 23 an dem dem Rastknopf 10 zugewandten Bereich ausgebildet ist. Die Ringnuten 23, 24 sind so ausgestaltet, daß das federartige Rastelement 12 zur Verrastung des Rastknopfes 10 in die Ringnut 23 oder 24 einbringbar ist. Es ist somit möglich, den Rastknopf 10 in der in Figur 4 gezeigten Stellung zu arretieren,in welcher er in die Ausnehmung der Sprosse 3 hineinragt und eine sichere Fixierung des Teleskopleiterelements relativ zu dem Leiterelement sicherstellt. Wenn der Rastknopf 10 nach außen gezogen wird, so daß das Rastelement 12 in die Ringnut 24 einrastet, ist es problemlos möglich, das Teleskopleiterelement 4 relativ zu dem Leiterelement 1 zu verschieben. Es versteht sich für den Fachmann von selbst, daß sich die Ringnut 22 nur um einen Teilbereich des Umfanges der Führungsbuchse 21 erstrecken kann, um deren Festigkeit nicht zu beeinträchtigen.

Bei dem gezeigten Ausführungsbeispiel sind am oberen Bereich des einen Teleskopleiterelements Laschen 13 gelagert, welche jeweils um einen Drehpunkt 25 schwenkbar sind. An jeder Seite des Teleskopleiterelements 4 ist jeweils eine Lasche 13 vorgesehen. Das freie Ende jeder Lasche ist mit einer Ausnehmung 14 versehen, welche so dimensioniert ist, daß der Bolzen 11 des Rastknopfes 10 des jeweils anderen Teleskopleiterelements 4 durch die Ausnehmung 14 durchführbar ist. Der Drehpunkt 25 ist unterhalb des zugeordneten Rastknopfes 10 angeordnet, so wie dies in Figur 2 dargestellt ist. Mittels der Lasche 13 ist es möglich, bei abgenommenen Teleskopleiterelementen 4 deren obere Bereiche miteinander zu verbinden, so wie dies in Figur 2 dargestellt ist, um auf diese Weise eine separate Doppelleiter ausbilden zu können.

Wie in Figur 2 gezeigt, weist der Holm 7 an seinem oberen Ende eine schlitzartige Ausnehmung 15 auf, durch welche die Lasche durchsteckbar ist. In dem betriebsbereiten Zustand, welcher in Figur 2 gezeigt ist, liegt die Lasche 13 gegen den oberhalb ihres Drehpunkts 25 angeordneten Rastknopf 10 sowie gegen die Wandung der Ausnehmung 15 an, so daß eine Beschädigung des Profils der Holme 7 vermieden wird.

Wie in Figur 3 dargestellt, können die unteren Enden der Teleskopleiterelemente 4 jeweils seitlich ausgestellt sein, um auf diese Weise die Standsicherheit der erfindungsgemäßen Gelenkleiter zu erhöhen.

Die Figur 6 zeigt eine Schnittansicht der entlang Linie VI-VI von Figur 1. Um eine Aufstellung der erfindungsgemäßen Gelenkleiter auch auf unebenem Untergrund oder bei abgestuftem Untergrund, beispielsweise auf Treppen zu ermöglichen, sind an dem unteren Ende der Holme 7 des Teleskopleiterelements 4 jeweils Verlängerungsstreben 16 gelagert, welche längs des jeweiligen Holms 7 verschiebbar und mittels einer Feststelleinrichtung 17 fixierbar sind. Die Verlängerungsstrebe 16 weist im wesentlichen den gleichen Querschnitt auf, wie der Holm 2 des Leiterelements 1, so daß diese durch das Profil des Holms 7 des Teleskopleiterelements 4 fest umschlossen werden kann. An dem unteren Bereich des Teleskopleiterelemtes ist ein Langloch 26 ausgebildet, in welchem ein Gewindebolzen 27 verschiebbar ist, welcher mit einer Mutter 29 verschraubt ist, die gegen eine Druckplatte 28 vorgespannt werden kann. Die Schraube 27 ist mit einem Handdrehknopf 30 verbunden. Durch Lösen der Schraube 27 ist es somit möglich, die Verlängerungsstrebe 16 zusammen mit der Druckplatte 28 relativ zu dem Holm 7 zu verschieben und in der gewünschten Lage zu fixieren.

Die erfindungsgemäße Gelenkleiter ermöglicht es somit, durch Betätigung des Rastknopfes 10 die Teleskopleiterelemente 4 relativ zu den Leiterelementen 1 zu verschieben, um auf diese Weise die Arbeitshöhe der Leiter zu variieren. Da die Verrastung mittels der Rastknöpfe 10 an den Sprossen 3 der Leiterelemente erfolgt, ist sichergestellt, daß, wie in Figur 1 gezeigt, stets eine Zuordnung der Sprossen 8 der Teleskopleiterelemente zu den Sprossen 3 der Leiterelemente 1 erfolgt, so daß keine Störung der Bedienungsperson durch ungünstige Zuordnung der einzelnen Sprossen erfolgen kann. Erfindungsgemäß ist es möglich, die Teleskopleiterelemente 4 jeweils ganz auf die Leiterelemente 1 aufzuschieben oder vollständig von diesen zu trennen, um, wie in Fig. 2 gezeigt, die Teleskopleiterelemente 4 miteinander zu verbinden und auf diese Weise eine separate Doppelleiter zur Verfügung zu haben. Durch Verschwenkung des Gelenkes 6 ist es weiterhin möglich, die Leiterelemente 1 zueinander fluchtend anzuordnen, so daß eine Anstelleiter großer Höhe gebildet werden kann.

Die Erfindung ist nicht auf das gezeigte Ausführungsbeispiel beschränkt, vielmehr ergeben sich dem Fachmann im Rahmen des Schutzbereichs der Ansprüche vielfältige Ausgestaltungsmöglichkeiten.

## Patentansprüche

1. Gelenkleiter mit zwei über Gelenke (6) verbundenen Leiterelementen (1), welche jeweils mehrere an zueinander parallelen Holmen (2) befestigte Sprossen (3) umfassen, wobei längsverschiebbar an jedem Leiterelement (1) ein Teleskopleiterelement (4) gelagert ist, welches mittels einer Verrastungseinrichtung (5) höhenveränderbar an dem Leiterelement (1) fixierbar ist, wobei die Holme (7) des Teleskopleiterelementes (4) jeweils gegen die Außenseiten der Holme (2) des Leiterelementes (1) anliegen und diese zumindest teilweise umgreifen, wobei weiterhin die Holme (7) jedes Teleskopleiterelementes (4) einen im wesentlichen U-förmigen Querschnitt aufweisen, und wobei die Verrastungseinrichtung (5) zumindest einen Rastknopf (10) umfaßt, welcher verschiebbar am Teleskopleiterelement (4) gelagert und in die stirnseitigen Ausnehmungen der Sprossen (3) des Leiterelementes (1) einführbar ist, dadurch gekennzeichnet, daß der Rastknopf (10) am Holm (7) des jeweiligen Teleskopleiterelementes (4) gelagert ist und einen Bolzen (11) umfaßt, welcher in einer Führungsbuchse (21) längs verschiebbar geführt ist, die an den Rändern einer Ausnehmung des Basisbereiches des U-förmigen Querschnitts des Holmes (7) angeordnet ist, daß die Führungsbuchse (21) zur Einschiebung des Bolzens (11) in die stirnseitigen Ausnehmungen der Sprossen (3) des Leiterelementes (1) durch Verschieben des Holmes (7) fluchtend zu der jeweiligen Ausnehmung angeordnet werden kann, und daß der Bolzen (11) mittels eines Rastelementes (12) in zumindest einer Position verrastbar ist.

2. Gelenkleiter nach Anspruch 1, dadurch gekennzeichnet, daß die Führungsbuchse (21) zylinderrohrförmig ausgebildet ist und einen Ringflansch aufweist, welcher gegen die Innenseite des Holms (7) anliegt.

3. Gelenkleiter nach Anspruch 2, dadurch gekennzeichnet, daß der Bolzen (11) mittels eines Rastelementes (12) in zumindest zwei unterschiedlichen, längs verschobenen Positionen verrastbar ist.

4. Gelenkleiter nach einem der Ansprüche 1 bis 3, dadurch gekennzeichnet, daß die Sprossen (8) des Teleskopleiterelementes (4) in Form von an ihren Enden zusammengepreßten Hohlprofilen ausgebildet sind.

5. Gelenkleiter nach einem der Ansprüche 1 bis 4, dadurch gekennzeichnet, daß die Holme (7) des Teleskopleiterelementes (4) jeweils eine Längsnut (9) aufweisen, in welcher die Enden der Sprossen (8) befestigt sind.

6. Gelenkleiter nach einem der Ansprüche 1 bis 5, dadurch gekennzeichnet, daß an den oberen Enden der Holme (7) zumindest eines Teleskopleiterelementes (4) jeweils ein Verbindungselement gelagert ist, welches an dem oberen Ende des jeweiligen Holms (7) des anderen Teleskopleiterelementes (4) befestigbar ist.

7. Gelenkleiter nach Anspruch 6, dadurch gekennzeichnet, daß das Verbindungselement in Form einer an dem jeweiligen Holm (7) schwenkbar gelagerten Lasche (13) ausgebildet ist, deren freies Ende mit einer Ausnehmung (14) zur Durchführung des Rastknopfes (10) versehen ist.

8. Gelenkleiter nach Anspruch 7, dadurch gekennzeichnet, daß das obere Ende des Holms (7) des Teleskopleiterelementes (4) mit einer schlitzartigen Ausnehmung (15) zur Durchführung der Lasche (13) ausgebildet ist.

9. Gelenkleiter nach Anspruch 7 oder 8, dadurch gekennzeichnet, daß die Lasche (13) unterhalb des jeweiligen Rastknopfes (10) gelagert ist.

10. Gelenkleiter nach einem der Ansprüche 1 bis 9, dadurch gekennzeichnet, daß am unteren Ende des Holms (7) des Teleskopleiterelementes (4) eine Verlängerungsstrebe (16) gelagert ist.

11. Gelenkleiter nach Anspruch 10, dadurch gekennzeichnet, daß die Verlängerungsstrebe (16) längs des Holms (7) verschiebbar und mittels einer Feststelleinrichtung (17) feststellbar ist.

12. Gelenkleiter nach einem der Ansprüche 1 bis 11, dadurch gekennzeichnet, daß die unteren Enden der Holme (7) des Teleskopleiterelementes (4) seitlich ausgestellt sind.

13. Gelenkleiter nach einem der Ansprüche 1 bis 12, dadurch gekennzeichnet, daß das Gelenk (6) zur Verwendung der Leiter als Anstelleiter über einen Bereich von etwa 180° schwenkbar und in dieser und in Zwischenstellungen fixierbar ist.

## Claims

1. A hinged ladder with two ladder elements (1), which are connected via hinges (6) and each comprise a plurality of rungs (3) secured to stringers (2) which are parallel to one another, a telescopic ladder element (4) being mounted so as to be longitudinally displaceable on each ladder element (1) and being fixable by means of a locking device (5) to the ladder element (1) so as to be vertically adjustable, the stringers (7) of the telescopic ladder element (4) resting in each case against the outside of the stringers (2) of the ladder element (1) and enclosing the stringers (2) at least partially, furthermore the stringers (7) of each telescopic ladder element (4) having a substantially U-shaped cross section, and the locking device (5) comprising at least one locking knob (10), which is displaceably mounted on the telescopic ladder element (4) and can be introduced into the end face-side recesses of the rungs (3) of the ladder element (1), characterised in that the locking knob (10) is mounted on the stringer (7) of the respective telescopic ladder element (4) and comprises a bolt (11), which is longitudinally displaceably guided in a guide bushing (21), which is arranged on the edges of a recess in the base region of the U-shaped cross section of the stringer (7), the guide bushing (21) can be aligned by a displacement of the stringer (7) with the respective recess in order to allow for the introduction of the bolt (11) into the end face-side recesses in the rungs (3) of the ladder element (1), and the bolt (11) can be locked in at least one position by means of a locking element (12).

2. A hinged ladder according to claim 1, characterised in that the guide bushing (21) is constructed in the shape of a cylindrical tube and comprises an annular flange which rests against the inside of the stringer (7).

3. A hinged ladder according to claim 2, characterised in that the bolt (11) can be locked by means of a locking element (12) in at least two different, longitudinally displaced positions.

4. A hinged ladder according to one of claims 1 to 3, characterised in that the rungs (8) of the telescopic ladder element (4) are constructed in the shape of hollow profiles which are compressed at their ends.

5. A hinged ladder according to one of claims 1 to 4, characterised in that the stringers (7) of the telescopic ladder element (4) each comprise a longitudinal groove (9), in which the ends of the rungs (8) are secured.

6. A hinged ladder according to one of claims 1 to 5, characterised in that a connecting element is mounted in each case at the upper ends of the stringers (7) of at least one telescopic ladder element (4), which connecting element can be secured to the upper end of the respective stringer (7) of the other telescopic ladder element (4).

7. A hinged ladder according to claim 6, characterised in that the connecting element is constructed in the form of a bracket (13), which is pivotally mounted on the respective stringer (7) and whose free end is provided with a recess (14) for the introduction of the locking knob (10).

8. A hinged ladder according to claim 7, characterised in that the upper end of the stringer (7) of the telescopic ladder element (4) is constructed with a slot-like recess (15) for the introduction of the bracket (13).

9. A hinged ladder according to claim 7 or 8, characterised in that the bracket (13) is mounted beneath the respective locking knob (10).

10. A hinged ladder according to one of claims 1 to 9, characterised in that an extension strut (16) is mounted at the lower end of the stringer (7) of the telescopic ladder element (4).

11. A hinged ladder according to claim 10, characterised in that the extension strut (16) is displaceable along the stringer (7) and is lockable by means of a securing device (17).

12. A hinged ladder according to one of claims 1 to 11, characterised in that the lower ends of the stringers (7) of the telescopic ladder element (4) are laterally outwardly angled.

13. A hinged ladder according to one of claims 1 to 12, characterised in that the hinge (6) is pivotable through a range of approximately 180° so that the ladder can be used as a continuous long ladder, and can be fixed in this position and in intermediate positions.

## Revendications

1. Echelle à articulation comportant deux éléments d'échelle (1) reliés par des articulations (6) et présentant chacun plusieurs barreaux (3) fixés à des montants (2) parallèles entre eux, un élément télescopique (4) étant monté coulissant le long de chaque élément d'échelle (1) et pouvant être immobilisé sur l'élément d'échelle (1) au moyen d'un dispositif de blocage (5), de façon à permettre une modification de la hauteur, étant entendu que les montants (7) de l'élément télescopique (4) sont chacun placés contre la face extérieure du montant (2) de l'élément d'échelle (1) concerné et qu'ils l'entourent au moins partiellement, et étant entendu que, de plus, le montant (7) de chaque élément télescopique (4) présente une section essentiellement en forme de U, et que le dispositif de blocage (5) comporte au moins un bouton de blocage (10) monté déplaçable sur l'élément télescopique (4) et pouvant être introduit dans les évidements situés en bout des barreaux (3) de l'élément d'échelle (1),
caractérisé en ce que le bouton de blocage (10) est monté sur le montant (7) de chaque élément télescopique (4) et comporte un axe (11), guidé, de façon à pouvoir coulisser longitudinalement, par une douille de guidage (21), elle-même disposée sur les bords d'un évidement situé dans la zone de la base de la section en forme de U du montant (7),
en ce que, pour introduire l'axe (11) dans les évidements en bout des barreaux (3) de l'élément d'échelle (1), la douille de guidage (21), en faisant coulisser le montant (7), on peut placer dans l'alignement de l'évidement concerné,
et en ce que l'axe (11) peut être bloqué au moyen d'un organe de blocage (12) dans au moins une position.

2. Echelle à articulation suivant la revendication 1, caractérisé en ce que la douille de guidage (21) est réalisée sous la forme d'un tube cylindrique et présente une bride annulaire placée contre la face intérieure du montant (7).

3. Echelle à articulation suivant la revendication 2, caractérisé en ce que l'axe (11) peut, au moyen d'un organe de blocage (12), être bloqué dans au moins deux positions, décalées longitudinalement.

4. Echelle à articulation suivant l'une quelconque des revendications 1 à 3, caractérisé en ce que les barreaux (8) de l'élément télescopique (4) sont réalisés sous la forme de profilés creux, dont les extrémités ont été applaties sur elles-mêmes.

5. Echelle à articulation suivant l'une quelconque des revendications 1 à 4, caractérisé en ce que les montants (7) de l'élément télescopique (4) présentent chacun une rainure longitudinale (9), dans laquelle sont fixées les extrémités des barreaux (8).

6. Echelle à articulation suivant l'une quelconque des revendications 1 à 5, caractérisé en ce qu'à chacune des extrémités supérieures des montants (7) d'au moins un élément télescopique (4)' est fixé un organe de liaison qui peut être fixé à l'extrémité supérieure du montant (7) correspondant de l'autre élément télescopique (4).

7. Echelle à articulation suivant la revendication 6, caractérisé en ce que l'organe de liaison est réalisé sous la forme d'une éclisse (13), montée pivotante sur chaque montant (7) concerné, et dont l'extrémité libre est munie d'un évidement (14) pour le passage du bouton de blocage (10).

8. Echelle à articulation suivant la revendication 7, caractérisé en ce que l'extrémité supérieure du montant (7) de l'élément télescopique (4) est réalisée avec un évidement (15) en forme de fente pour le passage de l'éclisse (13).

9. Echelle à articulation suivant la revendication 7 ou la revendication 8, caractérisé en ce que l'éclisse (13) est montée en-dessous de chaque bouton de blocage (10) concerné.

10. Echelle à articulation suivant l'une quelconque des revendications 1 à 9, caractérisé en ce qu'à l'extrémité inférieure du montant (7) de l'élément télescopique (4), est montée une barre d'allongement (16).

11. Echelle à articulation suivant la revendication 10, caractérisé en ce que la barre d'allongement (16) peut coulisser le long du montant (7) et peut être fixée au moyen d'un dispositif de fixation (17).

12. Echelle à articulation suivant l'une quelconque des revendications 1 à 11, caractérisé en ce que les extrémités inférieures des montants (7) de l'élément télescopique (4) sont décalées latéralement.

13. Echelle à articulation suivant l'une quelconque des revendications 1 à 12, caractérisé en ce que, pour l'utilisation de l'échelle comme plate-forme de travail, l'articulation (6) peut pivoter sur une zone d'environ 180°, et peut être fixée dans cette position et dans des positions intermédiaires.
